# EUROPÄISCHE PATENTANMELDUNG

(11) **EP 0 036 946 A1**
(43) Veröffentlichungstag der Anmeldung: **07.10.1981**
(21) Anmeldenummer: 81101340.8
(22) Anmeldetag: 25.02.1981
(51) Int. Cl.: G04G 9/08, G09F 19/18, G04B 19/34

(54) **Elektrische Digitaluhr**

(30) Priorität: 22.03.1980 DE 8007976 U
(71) Anmelder: ESGE Elektrouhren GmbH, D-7442 Neuffen (DE)
(72) Erfinder: Knox, John E., D-7580 Bühl-Affental (DE)
(74) Vertreter: Patentanwälte Rüger, Barthelt & Abel

(57) **Zusammenfassung**

Eine elektrische Digitaluhr mit Flüssigkeits-Kristall-Anzeige ist mit einer Projektionseinrichtung für die Zeitanzeige versehen, die aus einer Lichtquelle (3) einer Sammelinse (4) einem zusätzlichen Flüssigkeits-Kristall-Display (5) von kleiner Größe, sowie einem einen Spiegel (7) und eine Projektionslinse (8) enthaltenden Projektionsrohr (6) besteht.

Um die Möglichkeiten bei der Projektion der Zeitanzeige zu erweitern, ist das Projektionsrohr (6) an dem Uhrengehäuse (1) schwenkbar angeordnet.

## Beschreibung

Die Erfindung betrifft eine elektrische Digitaluhr mit Flüssigkeits-Kristall-Anzeige und mit einer Projektionseinrichtung für die Zeitanzeige, die aus einer Lichtquelle, einer Sammellinse, einem zusätzlichen kleinen Flüssigkeits-Kristall-Display sowie einem einen Spiegel und die Projektionslinse enthaltenden Projektionsrohr besteht. Die bekannten Elektrouhren der vorgenannten Art bieten neben der normalen Zeitanzeige auf ihrem Display die Möglichkeit, die Zeitanzeige im verdunkelten Raum an die Decke zu projizieren, so daß sie der Benutzer der Uhr jederzeit auch im Liegen wahrnehmen kann. Der Nachteil dieser Uhren besteht jedoch darin, daß die Möglichkeit der Projektion der Zeitanzeige auf die Decke des Raumes beschränkt ist, in dem sich die Uhr befindet. Der Erfindung liegt die Aufgabe zugrunde, die Möglichkeit für die Projektion der Zeitanzeige zu erweitern.

Zur Lösung der vorgenannten Aufgabe ist das zumindest den Spiegel und die Projektionslinse enthaltende Projektionsrohr an dem Uhrengehäuse schwenkbar angeordnet. Hierzu weist es zweckmäßig einen rechtwinklig von ihm abgehenden Ansatz auf, mit dem es in einer Gehäuseöffnung schwenkbar gelagert ist. Diese neue Anordnung bietet die Möglichkeit, die Zeitanzeige nach Wahl auch auf beliebige andere Flächen als die Decke in dem betreffenden Raum zu projizieren, z.B. auf eine Seitenwand.

Zur Herbeiführung des vorgenannten Effektes kann die Digitaluhr gegebenenfalls auch derart gestaltet sein, daß in dem Ansatz des schwenkbaren Projektionsrohres auch die Lichtquelle, die-Sammellinse und das zusätzliche kleine Flüssigkeits-Kristall-Display enthalten sind.

In der Zeichnung sind zwei Ausführungsbeispiele des G.egenstandes der Erfindung dargestellt. Es zeigen
Figur 1 eine elektrische Digitaluhr gemäß der Erfindung teilweise in einer Vorderansicht und teilweise in einem axialen Schnitt durch das Projektionsrohr, Figur 2 die Digitaluhr in einer Seitenansicht und Figur 3 eine andere Ausführungsform einer Digitaluhr gemäß der Erfindung in der gleichen Darstellungsart wie in Figur 1.

Die in den Figuren 1 bis 3 dargestellte elektrische Digitaluhr mit Flüssigkeits-Kristall-Anzeige weist den üblichen Aufbau auf, so daß an ihrem Gehäuse 1 ein Display 2 für die normale Zeitanzeige vorgesehen ist, Darüberhinaus ist die Digitaluhr jedoch noch mit einer Projektionseinrichtung für die Zeitanzeige versehen. Hierbei sind gemäß Figur 1 in . dem Gehäuse 1 eine Lichtquelle 3, eine Sammellinse 4 und ein zusätzliches kleines Flüssigkeits-Kristall-Display 5 vorgesehen, das ebenfalls die Zeitanzeige enthält und von derselben elektrischen Steuerschaltung beeinflußt wird wie das Hauptdisplay 2. Das von der Lichtquelle 3 ausgehende Licht geht durch die Sammellinse 4 und das Flüssigkeits-Kristall-Display 5 hindurch und trifft auf einen unter einem Winkel von 45 angeordneten Spiegel 7, der das Licht reflektiert, so daß es über die Projektionslinse 8 abgestrahlt wird.

In Figur 1 sind der Spiegel 7 und die Pröjektionslinse 8 in einem verschwenkbaren Projektionsrohr 6 angeordnet. Das Projektionsrohr weist einen rechtwinklig von ihm abgehenden Ansatz 9 auf, mit dem es in einer Gehäuseöffnung 10 schwenkbar gelagert ist, wobei der Ansatz 9 durch geeignete Mittel gegen Herausziehen aus dem Gehäuse 1 gesichert ist.

Bei dem Ausführungsbeispiel gemäß Figur 3 ist der rechtwinklige Ansatz 9 des Projektionsrohres 6 derart verlängert, daß er auch die Lichtquelle 3, die Sammellinse 4 und das zusätzliche Flüssigkeits-Kristall-Display 5 aufnimmt. Wenn das Projektionsrohr 6 verschwenkt wird, bewegen sich daher auch diese Teile mit.

Bei beiden Ausführungsbeispielen kann durch Verschwenken des Projektionsrohres 6 die Zeitanzeige auf beliebig gerichtete Flächen projiziert werden. Insbesondere ist es ohne weiteres möglich, die Zeitanzeige auch auf Seitenwänden des Raumes sichtbar zu machen.

## Patentansprüche

1. Elektrische Digitaluhr mit Flüssigkeits-Kristall-Anzeige und mit einer Projektionseinrichtung für die Zeitanzeige, die aus einer Lichtquelle, einer Sammellinse, einem zusätzlichen Flüssigkeits-Kristall-Display von kleiner Größe sowie einem einen Spiegel und die Projektionslinse enthaltenden Projektionsrohr besteht, dadurch gekennzeichnet, daß das Projektionsrohr (6) an dem Uhrengehäuse (1) schwenkbar angeordnet ist.

2. Elektrische Digitaluhr nach Anspruch 1, dadurch gekennzeichnet, daß das Projektionsrohr (6) einen rechtwinklig von ihm abgehenden Ansatz (9) aufweist, mit dem es in einer Gehäuseöffnung (10) schwenkbar gelagert ist.

3. Elektrische Digitaluhr nach Anspruch 1, dadurch gekennzeichnet, daß in dem Ansatz (9) des schwenkbaren Projektionsrohres (6) auch die Lichtquelle (3), die Sammellinse (4) und das zusätzliche Flüssigkeits-Kristall-Display (5) enthalten sind.
